# EUROPÄISCHE PATENTSCHRIFT

(11) **EP 1 957 893 B1**
(45) Veröffentlichungstag und Bekanntmachung des Hinweises auf die Patenterteilung: **12.08.2009**
(21) Anmeldenummer: 06807408.7
(22) Anmeldetag: 19.10.2006
(51) Int. Cl.: F25B 39/04, F28D 1/047, B21D 53/06, F28F 9/26

(54) **KÄLTEMITTEL-VERFLÜSSIGER FÜR EIN KÄLTEGERÄT**
REFRIGERANT CONDENSER FOR A REFRIGERATION DEVICE
CONDENSEUR DE FLUIDE FRIGORIFIQUE POUR APPAREIL FRIGORIFIQUE

(30) Priorität: 30.11.2005 DE 102005057158
(43) Veröffentlichungstag der Anmeldung: 20.08.2008
(73) Patentinhaber: BSH Bosch und Siemens Hausgeräte GmbH, 81739 München (DE)
(72) Erfinder: KRANZ, Thomas, 89537 Giengen (DE); EBERLE, Jürgen, 89134 Blaustein (DE)
(86) Internationale Anmeldenummer: PCT/EP2006/067581
(87) Internationale Veröffentlichungsnummer: WO 2007/062916

(56) Entgegenhaltungen:
- EP-A1- 0 360 086
- EP-A2- 1 124 104
- DE-A1- 3 309 923
- GB-A- 1 280 453
- JP-A- 6 026 777
- US-A- 5 540 276

## Beschreibung

Die vorliegende Erfindung betrifft einen Kältemittel-Verflüssiger für ein Kältegerät, der ein zu einer mehrere Rohrschleifen umfassenden Rohrlage gebogenes Verflüssigerrohr umfasst, wobei die Rohrschleifen durch Streben in ihrer Lage zueinander fixiert sind. Zudem betrifft die vorliegende Erfindung ein Verfahren zur Herstellung eines Verflüssigers für ein Kältegerät mit einem mehrfach gebogenen Verflüssigerrohr.

Ein derartiger Verflüssiger ist beispielsweise aus der DE 20 2004 017 652 U1 bekannt. Bei dem dort in Fig. 2 gezeigten Drahtrohrverflüssiger sind die Streben durch Drahtstäbe gebilde, die an dem Verflüssigerrohr durch Schweißen befestigt sind. Die Drahtstäbe dienen einerseits zur Stabilisierung des mehrfach gebogenen Verflüssigerrohres und unterstützen andererseits die Wärmeableitung vom Verflüssigerrohr zur Umgebung. Um jedoch eine ausreichende Abstützung der Verflüssigerrohrstruktur und eine gute Wärmeableitung zu erreichen, sind eine Vielzahl an Drahtstäben notwendig. Das Aufschweißen der Drähte auf das Verflüssigerrohr bedeutet einen großen Fertigungsaufwand.

Aus DE 28 43 197 A1 ist ein Verflüssiger bekannt, bei dem zunächst eine Rohrlage mit einer Mehrzahl von in Reihe zusammenhängenden Rohrschleifen geformt und geradlinige Abschnitte diese Rohrlager dann ein- oder zweimal umgebogen werden, um einen kompakten Verflüssiger mit geradlinigen Abschnitten in zwei oder drei Lagen zu erhalten.

Die Aufgabe der vorliegenden Erfindung ist, einen Verflüssiger der eingangs genannten Art anzugeben, bei welchem die Streben eine gute Wärmeabgabe vom Kältemittel zur Umgebung, eine Abstützung des mehrfach gebogenen Verflüssigerrohres gewährleisten und der Verflüssiger zugleich kostengünstig in der Herstellung ist. Aufgabe der vorliegenden Erfindung ist zudem, ein kostengünstiges Verfahren zur Herstellung eines Verflüssigers mit einem mehrfach gebogenen Verflüssigerrohr anzugeben.

Die Aufgabe wird gelöst mit einem Verflüssiger nach Anspruch 1 und einem Herstellungsverfahren nach Anspruch 11. Die abhängigen Ansprüche beziehen sich auf bevorzugte Ausgestaltungen.

Demnach wird ein Verflüssiger für ein Kältegerät, beispielsweise ein Haushalts-Kühlgerät oder Haushalts-Gefriergerät bereitgestellt, der ein zu einer mehrere Rohrschleifen umfassenden Rohrlage gebogenes Verflüssigerrohr umfasst, wobei die Rohrschleifen durch Streben in ihrer Lage zueinander fixiert sind, wobei erfindungsgemäß die Streben ebenfalls durch ein Verflüssigerrohr gebildet sind. Die im Stand der Technik zur Stabilisierung der Rohrlage üblichen Drahtstäbe können zugunsten von ein oder mehreren selbst von Kältemittel durchflossenen Rohrabschnitten wegfallen. Damit wird die zur Wärmeabgabe zur Verfügung stehende Rohrlänge des Verflüssigers bei gleichbleibender Grundfläche vergrößert. Zudem entfallen die mit der Fertigung und dem Anbringen der großen Anzahl an Drahtstäben verbundenen aufwändigen Herstellungsschritte.

Vorzugsweise sind die Rohrlage und die Streben Abschnitte eines zusammenhängenden Rohrstücks.

Die Streben sind vorzugsweise durch Rohrschleifen einer weiteren Rohrlage des Verflüssigerrohres gebildet. Bei dieser Ausführung umfasst der Kältemittel-Verflüssiger demnach eine weitere, zweite Rohrlage, die wie die erstgenannte Rohrlage aus dem mehrfach gebogenen Verflüssigerrohr gebildet ist, wobei die Rohrschleifen einer Rohrlage der jeweils anderen Rohrlage als Streben dienen.

Die Rohrlagen sind bei dem erfindungsgemäßen Verflüssiger vorzugsweise durch Schweißen, beispielsweise durch Punktschweißen, miteinander verbunden. Damit besteht die Möglichkeit die Rohrlagen auf einfache Weise miteinander zu verbinden, indem die sich kreuzenden, geradlinigen Abschnitte der Rohrlagen an ihren Rohraußenwänden miteinander verbunden werden. Damit ist eine kostengünstige Herstellung möglich. Alternativ besteht die Möglichkeit, die geradlinigen Abschnitte an ihren Kreuzungsstellen durch Rast-, Binde- oder Steckelemente miteinander zu verbinden oder die Rohrlagen miteinander zu verflechten. Damit ist ein Befestigen der Rohrlagen auch ohne unmittelbaren Stoffschluss, wie er beim Schweißen oder Löten entsteht, möglich. Durch Rast- oder Steckelemente besteht die Möglichkeit, die Rohrlagen an ihren Kreuzungsstellen voneinander beabstandet aneinander zu befestigen. Temperaturinduzierte Spannungen im Rohrmaterial aufgrund von großen Temperaturunterschieden des durchfließenden Kältemittels können damit vermieden werden.

Vorzugsweise kreuzen sich bei dem erfindungsgemäßen Verflüssiger die Rohrlagen in Draufsicht betrachtet an zumindest einer Stelle und sind an dieser Kreuzungsstelle aneinander befestigt.

Vorzugsweise umfasst jede Rohrschleife zwei geradlinige, in der Regel parallele Abschnitte, die durch einen gekrümmten Abschnitt miteinander verbunden sind, d.h. das Verflüssigerrohr ist innerhalb einer Rohrlage mäanderförmig gebogen. Hierdurch ist ein einfacher Aufbau des Verflüssigers mit mehreren Rohrlagen möglich. Die geradlinigen Abschnitte der zwei Rohrlagen kreuzen einander vorzugsweise rechtwinklig. Jeder geradlinige Abschnitt sollte an wenigstens einem Kreuzungspunkt, vorzugsweise an allen seinen Kreuzungspunkten, mit einem geradlinigen Abschnitt der anderen Rohrlage an diesem befestigt sein.

Vorzugsweise hängen bei dem erfindungsgemäßen Verflüssiger die erste Rohrlage und die zweite Rohrlage durch einen einzigen Rohrabschnitt zusammen. Bei der Herstellung des Verflüssigers muss daher nur dieser eine Rohrabschnitt ge- bzw. verformt werden, um beide Rohrlagen in ihre vorbestimmte Lage zueinander zu bringen. Bei dem in der DE 28 43 197 A1 offenbarten Verflüssiger müssen zur Bildung der Lagen des Verflüssigers alle geradlinigen Rohrabschnitte gemeinsam umgebogen werden, was die Herstellung aufwändig macht und somit teuer werden lässt.

Vorzugsweise hängen die Rohrlagen über den die Rohrlagen verbindenden Rohrabschnitt einteilig zusammen. Damit ist es möglich, den gesamten Verflüssiger aus einem einzelnen Rohr durch Biegen desselben zu bilden. So wird zur Herstellung des Verflüssigers nur ein einziger Typ von Halbzeug benötigt.

Vorzugsweise hängen die Rohrlagen an einer Ecke des Verflüssigers miteinander zusammen. Damit ist ein einfacher Aufbau und damit eine kostengünstige Herstellung des Verflüssigers möglich.

Der erfindungsgemäße Verflüssiger kann auch mehr als zwei Rohrlagen, beispielsweise drei, umfassen, die in gleicher Weise geformt und miteinander verbunden sind, wie dies vorstehend erläutert ist.

Die vorliegende Erfindung umfasst auch ein Verfahren zur Herstellung eines beispielsweise voranstehend beschriebenen Verflüssigers, das folgende Schritte aufweist: (a) Bilden einer ersten Rohrlage durch mehrfaches Biegen eines ersten Verflüssigerrohrteils, (b) Bilden einer zweiten Rohrlage durch mehrfaches Biegen eines zweiten Verflüssigerrohrteils, (c) Auflegen der ersten Rohrlage auf die zweite Rohrlage derart, dass sich die Rohrlagen an zumindest einer Stelle kreuzen und (d) Befestigen der Rohrlagen aneinander an zumindest diesem einen Kreuzungspunkt. Durch dieses einfache und kostengünstige Verfahren wird ein Verflüssiger erhalten, bei dem die herkömmlicherweise zur Formstabilisierung eingesetzten Drähte entfallen können.

Vorzugsweise hängen die Rohrlagen über einen Rohrabschnitt zusammen, der beim Aufeinanderlegen der Rohrlagen in Schritt (c) gebogen wird. Wie bereits vorstehend beschrieben hat dies den Vorteil, dass bei der Herstellung des Verflüssigers nur dieser eine Rohrabschnitt ge- bzw. verformt werden, um beide Rohrlagen in ihre vorbestimmte Lage zueinander zu bringen.

Vorzugsweise werden die erste Rohrlage und die zweite Rohrlage und ein beide Rohrlagen verbindender Rohrabschnitt aus dem Verflüssigerrohr einteilig ausgebildet. Der Verflüssiger kann damit durch Formen eines einzigen Rohres, d.h. aus einem einzelnen Teil, hergestellt werden.

Vorzugsweise werden die Rohrlagen als eine Mehrzahl von in Reihe verbundener Rohrschleifen ausgeformt, wobei jede Rohrschleife zwei parallele, geradlinige Abschnitte umfasst, die durch einen gekrümmten Abschnitt miteinander verbunden sind. Damit ist ein mehrlagiger Aufbau des Verflüssigers einfach realisierbar.

Vorzugsweise werden die Rohrschleifen der ersten Rohrlage und die Rohrschleifen der zweiten Rohrlage in einem Durchgang und in einer Ebene geformt.

Bei dem erfindungsgemäßen Verfahren werden die geradlinigen Abschnitte der ersten Rohrlage vorzugsweise in einer Länge ausgebildet werden, die sich von der Länge der geradlinigen Abschnitte der zweiten Rohrlage unterscheidet. Hierdurch besteht die Möglichkeit, den Verflüssiger in seinen Abmessungen optimal an die zur Verfügung stehende Rückwandfläche eines Kältegeräts anzupassen.

Der die erste Rohrlage und die zweite Rohrlage verbindende Rohrabschnitt wird vorzugsweise zunächst mit einem Krümmungsradius geformt, der größer ist als der Krümmungsradius der gekrümmten Abschnitte der Rohrschleifen. Durch das Umbiegen dieses Rohrabschnitts in Schritt (c) des Verfahrens wird sein Krümmungsradius verkleinert, so dass er beim fertigen Verdichter den gleichen Krümmungsradius aufweist wie die gekrümmten Abschnitte innerhalb der Rohrlagen.

Im Rahmen der vorliegenden Erfindung wird auch ein Kältegerät bereitgestellt, das einen vorstehend beschriebenen Verflüssiger aufweist. Es handelt sich hierbei vorzugsweise um ein Kühl- oder Gefriergerät vorzugsweise für einen privaten Haushalt.

Weitere Merkmale und Vorteile der Erfindung ergeben sich aus der nachfolgenden Beschreibung von Ausführungsbeispielen unter Bezugnahme auf die beigefügten Figuren.

### Es zeigen:

- Fig. 1: eine stark vereinfachte perspektivische Rückansicht eines Haushalts-Kältegeräts mit einem erfindungsgemäßen Rückwandverflüssiger;
- Fig. 2: eine perspektivische Schnittansicht eines Ausschnittes aus dem in Fig. 2 gezeigten Rückwandverflüssiger;
- Fig. 3: einen ersten Schritt bei der Herstellung des in den Fig. 1 und 2 gezeigten Rückwandverflüssigers in einer vereinfachten Darstellung;
- Fig. 4: einen zweiten Schritt bei der Herstellung des Rückwandverflüssigers;
- Fig. 5: einen dritten Schritt bei der Herstellung des Rückwandverflüssigers;

- Fig. 6: ein Steckelement zur Verbindung von Rohren;

Fig. 1 zeigt eine perspektivische Rückansicht eines Haushalts-Kältegeräts. In einem rückwärtigen, hinteren Bereich des Korpus 1 befindet sich ein nicht dargestellter Verdichter, von dem aus dampfförmiges Kältemittel in einen an der Rückwand 2 des Korpus 1 befindlichen erfindungsgemäßen Kältemittel-Verflüssiger 3 eingeleitet wird. Beim Durchströmen des Verflüssigers 3 gibt das Kältemittel über das mit der Bezugsziffer 4 bezeichnete Verflüssigerrohr Wärme an die Umgebung des Kältegeräts ab und verflüssigt sich. Das aus dem Verflüssiger 3 ausströmende, verflüssigte Kältemittel wird zu einem im Innenraum des Kältegeräts befindlichen Verdampfer zur Kühlung des Innenraums geleitet.

Der Verflüssiger 3 ist aus einem einstückigen Verflüssigerrohr 4 durch mehrfaches Biegen gebildet, das sich, wie insbesondere aus Fig. 2 zu ersehen ist, über eine erste Rohrlage 5 und eine zweite Rohrlage 6 erstreckt, die in zwei zur Rückwand des Korpus 1 parallelen Ebenen liegen. Innerhalb der Rohrlagen 5 oder 6 bildet das Verflüssigerrohr 4 eine Mehrzahl von in Reihe verbundenen Rohrschleifen 8 bzw. 8'. Jede Rohrschleife 8 bzw. 8' umfasst zwei geradlinige, zueinander parallele Abschnitte 9 bzw. 9', die durch einen gekrümmten Abschnitt 10 bzw. 10' miteinander verbunden sind. Die beiden Rohrlagen 5 und 6 hängen über eine Rohrschleife 11 an einer Ecke 12 des Verflüssigers 3 zusammen. Hier erfolgt die Überleitung des Kältemittels von der ersten Rohrlage 5 zur zweiten Rohrlage 6.

Die geradlinigen Abschnitte 9 der Rohrlage 5 und die geradlinigen Abschnitte 9' der Rohrlage 6 kreuzen sich in einer Draufsicht auf die Rohrlagen 5 und 6 an einer Vielzahl von Stellen 14, hier in einem Winkel von etwa 90°. An den Kreuzungsstellen 14 sind die Rohrabschnitte 9, 9' durch Punktschweißen miteinander verbunden. So stabilisieren die Rohrlagen 5 und 6 sich gegenseitig. Herkömmlicherweise zur Stabilisierung einer Rohrlage eingesetzte Drahtstreben oder Bleche werden nicht mehr benötigt, da die geradlinigen Abschnitte 9 oder 9' einer der Rohrlagen 5 oder 6 für die jeweils andere Rohrlage 6 bzw. 5 die Funktion der Drahtstreben übernehmen. Der Rückwandverflüssiger 3 besitzt hierdurch eine kompakte Bauform mit einer großen zum Wärmeaustausch zur Verfügung stehenden Verflüssigerrohrlänge.

In Abweichung zu der in den Fig. 1 und 2 dargestellten Ausführungsform besteht die Möglichkeit, die Rohrabschnitte 9 und 9' der Rohrlagen 5 und 6 an ihren Kreuzungspunkten durch Rast-, Binde- oder Steckelemente miteinander zu verbinden und somit in ihrer Lage zueinander zu fixieren. Ein Beispiel eines Steckelementes 20 ist in Fig. 6 gezeigt. Es besteht aus einem geringfügig elastischen Kunststoff und weist eine zylinderförmige Gestalt mit zwei sich kreuzenden, unterschiedlich tiefen Schlitzen 24, 25 auf, die vorgesehen sind, um an einem Kreuzungspunkt 14 aufgesteckt zu werden und dabei jeweils einen Rohrabschnitt 9, 9' der zwei Rohrlagen 5, 6, aufzunehmen. Um die Rohrabschnitte in den Schlitzen 24, 25 formschlüssig zu verankern, weisen letztere an ihrem Boden jeweils eine Aufweitung 21 bzw. 22 auf.

Wenn der Tiefenunterschied der Schlitze 24, 25 groß genug ist, können die in den Aufweitungen 21, 22 reibschlüssig gehaltenen Rohrabschnitte einander nicht unmittelbar berühren. Ein direkter Wärmeaustausch zwischen den Rohrabschnitten, die je nach ihrer Lage im Wärmetauscher stark unterschiedliche Temperaturen haben können, wird so verhindert.

Das Steckelement 20 kann an allen Kreuzungspunkten 14 angebracht sein. Alternativ besteht die Möglichkeit, eine kleine Zahl der Steckelemente an der Rückwand des Korpus zu befestigen und an diesen den Verflüssiger durch Hineindrücken jeweils eines Rohrabschnitts 9, 9' der zwei Lagen 5, 6 zu befestigen. In diesem Fall sind die Rohrabschnitte 9, 9' vorzugsweise an einer Mehrzahl von Kreuzungspunkten 14, zumindest solchen, die nicht in einem der Steckelemente 20 gehalten sind, miteinander verschweißt.

Der mit Bezug auf die Fig. 1 und 2 beschriebene Rückwandverflüssiger 3 kann auch, was jedoch nicht dargestellt ist, noch weitere Rohrlagen aufweisen, die in gleicher Weise geformt und miteinander verbunden sind, wie dies in Bezug auf die Fig. 1 und 2 erläutert ist. So kann der Rückwandverflüssiger auch drei, vier oder mehr Rohrlagen aufweisen.

Die Fig. 3 bis 5 zeigen ein Verfahren zur Herstellung des in Fig. 1 bis 2 beschriebenen Rückwandverflüssigers 3.

Zunächst wird, wie in Fig. 3 dargestellt, ein einstückiges Rohr 4 in einer Ebene mäanderförmig gebogen, sodass dieses eine Mehrzahl von in Reihe miteinander verbundenen Rohrschleifen 8 bzw. 8' bildet. Jede Rohrschleife 8 bzw. 8' umfasst zwei geradlinige, zueinander parallele Abschnitte 9 bzw. 9', die durch einen gekrümmten Abschnitt 10 bzw. 10' miteinander verbunden sind. Wie aus Fig. 3 zu ersehen ist, wird das Verflüssigerrohr 4 in Rohrschleifen 8 und 8' gebogen, deren geradlinige Abschnitte 10 und 10' unterschiedliche Längen aufweisen. Die geradlinigen Abschnitte 9 eines ersten Verflüssigerohrteils 41, das die erste Rohrlage 5 des Verflüssigers 3 bilden wird, werden länger ausgebildet als die geradlinigen Abschnitte 9' eines zweiten Verflüssigerrohrteils 42, das die zweite Rohrlage 6 bilden wird. Die Rohrschleifen 8 und 8' werden in einem Durchgang geformt. Der Abstand zwischen den geradlinigen Abschnitten 9 und zwischen den geradlinigen Abschnitte 9' wird bei beiden Verflüssigerrohrteilen 41 bzw. 42 gleich ausgebildet. Im Übergang vom ersten Verflüssigerrohrteil 41 zum zweiten Verflüssigerrohrteil 42 wird ein gekrümmter Abschnitt 11 ausgebildet, dessen Krümmungsradius größer ist als der der gekrümmten Abschnitte 10, 10'.

Fig. 4 zeigt einen zweiten Schritt des Herstellungsverfahrens. In diesem Schritt wird das erste Verflüssigerrohrteil 41 über das zweite Verflüssigerrohrteil 42 geschwenkt, um die Rohrlagen 5, 6 zu bilden. Dabei verengt sich der Krümmungsradius des Abschnitts 11. Nach dem Schwenken kreuzen die geradlinigen Abschnitte 9, 9' der Rohrlagen 5, 6 in einem Winkel von etwa 90°, wie in Fig. 5 gezeigt, und der Krümmungsradius des Abschnitts 11 ist im Wesentlichen der gleiche wie bei den Abschnitten 10,10'.

Anschließend werden an mehreren, vorzugsweise allen der in Fig. 5 gezeigten Kreuzungsstellen 14 die geradlinigen Abschnitte 9, 9' der Rohrlagen 5 und 6 durch Punktschweißen und/oder Aufstecken eines Steckelements 20 oder durch Zusammenbinden, z.B. mit Hilfe eines Kabelbinders, aneinander befestigt.

Abweichend von dem in den Fig. 3 bis 5 dargestellten Herstellungsverfahren besteht auch die Möglichkeit, in dem in Fig. 4 dargestellten Herstellungsschritt die beiden Verflüssigerrohrteile 5 und 6 miteinander zu verflechten und damit in ihrer Lage zueinander zu fixieren. Ein Verschweißen ist dann nicht mehr notwendig.

## Patentansprüche

1. Kältemittel-Verflüssiger (3) für ein Kältegerät, der ein zu einer mehrere Rohrschleifen (8) umfassenden Rohrlage (5) gebogenes Verflüssigerrohr (4) umfasst, wobei die Rohrschleifen (8) durch Streben (9') in ihrer Lage zueinander fixiert sind, **dadurch gekennzeichnet, dass** die Streben (9') ebenfalls durch ein Verflüssigerrohr gebildet sind.

2. Verflüssiger (3) nach Anspruch 1, **dadurch gekennzeichnet, dass** die Rohrlage (5) und die Streben (9') Abschnitte eines zusammenhängenden Rohrstücks sind.

3. Verflüssiger (3) nach Anspruch 1 oder 2, **dadurch gekennzeichnet, dass** die Streben (9') durch Rohrschleifen (8') einer weiteren Rohrlage (6) des Kältemittel-Verflüssigers (3) gebildet sind.

4. Verflüssiger nach Anspruch 3, **dadurch gekennzeichnet, dass** die Rohrlagen (5, 6) durch Schweißen, insbesondere Punktschweißen, aneinander befestigt sind.

5. Verflüssiger nach Anspruch 3, **dadurch gekennzeichnet, dass** die Rohrlagen (5, 6) durch aufgesteckte Steckelemente (20) aneinander befestigt sind.

6. Verflüssiger (3) nach Anspruch 3 , 4 oder 5, **dadurch gekennzeichnet, dass** die Rohrlagen (5, 6) miteinander verflochten sind.

7. Verflüssiger (3) nach einem der Ansprüche 3 bis 5, **dadurch gekennzeichnet, dass** die Rohrlagen (5, 6) sich in zwei parallelen Ebenen erstrecken.

8. Verflüssiger (3) nach einem der Ansprüche 3 bis 7, **dadurch gekennzeichnet, dass** ein Übergangsrohrstück (11), über das die Rohrlagen (5, 6) zusammenhängen, an einer Ecke des Verflüssigers angeordnet ist.

9. Verflüssiger (3) nach einem der Ansprüche 3 bis 8, **dadurch gekennzeichnet, dass** jede Rohrschleife (8, 8') zwei geradlinige Abschnitte (9, 9') umfasst, die durch einen gekrümmten Abschnitt (10, 10') miteinander verbunden sind.

10. Verflüssiger (3) nach einem der Ansprüche 3 bis 9, **dadurch gekennzeichnet, dass** jede Rohrschleife (8, 8') einer Rohrlage (5, 6) an zumindest einem Punkt (14) an der anderen Rohrlage (6, 5) befestigt ist.

11. Verfahren zur Herstellung eines Verflüssigers (3) für ein Kältegerät, insbesondere nach einem der Ansprüche 1 bis 9, **gekennzeichnet durch** folgende Schritte:
(a) Bilden einer ersten Rohrlage (5) **durch** mehrfaches Biegen eines ersten Verflüssigerrohrteils (41);
(b) Bilden einer zweiten Rohrlage (6) **durch** mehrfaches Biegen eines zweiten Verflüssigerrohrteils (42);
(c) Auflegen der ersten Rohrlage (5) auf die zweite Rohrlage (6) derart, dass sich die Rohrlagen (5, 6) an zumindest einer Stelle (14) kreuzen;
(d) Befestigen der Rohrlagen (5, 6) aneinander an zumindest diesem einen Kreuzungspunkt (14).

12. Verfahren nach Anspruch 11, **dadurch gekennzeichnet, dass** ein Rohrabschnitt (11), über den beide Rohrlagen (5, 6) zusammenhängen, beim Aufeinanderlegen der Rohrlagen (5, 6) in Schritt (c) umgebogen wird.

13. Verfahren nach Anspruch 11 oder 12, **dadurch gekennzeichnet, dass** die erste Rohrlage (5) und die zweite Rohrlage (6) einteilig zusammenhängen gefertigt werden.

14. Verfahren nach einem der Ansprüche 11 bis 13, **dadurch gekennzeichnet, dass** die Rohrlagen (5, 6) als eine Mehrzahl von in Reihe verbundener Rohrschleifen (8, 8') ausgeformt werden, wobei jede Rohrschleife (8, 8') zwei parallele, geradlinige Abschnitte (9, 9') umfasst, die durch einen gekrümmten Abschnitt (10, 10') miteinander verbunden sind.

15. Verfahren nach einem der Ansprüche 11 bis 14, **dadurch gekennzeichnet, dass** die geradlinigen Abschnitte (9) der ersten Rohrlage (5) in einer Länge ausgebildet werden, die sich von der Länge der geradlinigen Abschnitte (9') der zweiten Rohrlage (6) unterscheidet.

16. Verfahren nach einem der Ansprüche 11 bis 15, **dadurch gekennzeichnet, dass** die erste Rohrlage (5) und die zweite Rohrlage (6) in einem Arbeitsgang und in einer Ebene geformt werden.

17. Verfahren nach Anspruch 14 und Anspruch 16, **dadurch gekennzeichnet, dass** in dem Arbeitsgang ein die erste Rohrlage (5) und die zweite Rohrlage (6) verbindender Rohrabschnitt (11) mit einem Krümmungsradius geformt wird, der größer ist als der Krümmungsradius der gekrümmten Abschnitte (10, 10') der Rohrschleifen (8., 8')

18. Kältegerät, insbesondere Kühl- oder Gefriergerät, mit einem Verflüssiger (3) nach einem der Ansprüche 1 bis 10.

## Claims

1. Refrigerant condenser (3) for a refrigerating appliance, which comprises a condensing tube (4) bent to form a tube layer (5) comprising several tube loops (8), wherein the tube loops (8) are fixed in their position relative to one another by struts (9'), **characterised in that** the struts (9') are similarly formed by a condenser tube.

2. Condenser (3) according to claim 1, **characterised in that** the tube layer (5) and the struts (9') are sections of a coherent tube length.

3. Condenser (3) according to claim 1 or 2, **characterised in that** the struts (9') are formed by tube loops (8') of a further tube layer (6) of the refrigerant condenser (3).

4. Condenser according to claim 3, **characterised in that** the tube layers (5, 6) are fastened to one another by welds, particularly spot welds.

5. Condenser according to claim 3, **characterised in that** the tube layers (5, 6) are fastened to one another by plugged-on plug elements (20).

6. Condenser (3) according to claim 3, 4 or 5, **characterised in that** the tube layers (5, 6) are interlaced.

7. Condenser (3) according to any one of claims 3 to 5, **characterised in that** the tube layers (5, 6) extend in two parallel planes.

8. Condenser (3) according to any one of claims 3 to 7, **characterised in that** a transition tube length (11) by way of which the tube layers (5, 6) are connected is arranged at a corner of the condenser.

9. Condenser (3) according to any one of claims 3 to 8, **characterised in that** each tube loop (8, 8') comprises two rectilinear sections (9, 9') connected together by a curved section (10, 10').

10. Condenser (3) according to any one of claims 3 to 9, **characterised in that** each tube loop (8, 8') of a tube layer (5, 6) is fastened to the other tube layer (6, 5) at least one point.

11. Method of producing a condenser (3) for a refrigerating appliance, particularly according to any one of claims 1 to 9, **characterised by** the following steps:
(a) forming a first tube layer (5) by multiple bending of a first condenser tube part (41);
(b) forming a second tube layer (6) by multiple bending of a second condenser tube part (42);
(c) placing the first tube layer (5) on the second tube layer (6) in such a manner that the tube layers (5, 6) cross at at least one point (14); and
(d) fastening the tube layers (5, 6) to one another at at least this one crossing point (14).

12. Method according to claim 11, **characterised in that** a tube section (11), by way of which the two tube layers (5, 6) are connected together, is bent around in step (c) during placing of the tube layers (5, 6) one on the other.

13. Method according to claim 11 or 12, **characterised in that** the first tube layer (5) and the second tube layer (6) are produced to be integrally connected together.

14. Method according to any one of claims 11 to 13, **characterised in that** the tube layers (5, 6) are formed as a plurality of tube loops (8, 8') connected in series, wherein each tube loop (8, 8') comprises two parallel rectilinear sections (9, 9') connected together by a curved section (10, 10').

15. Method according to any one of claims 11 to 14, **characterised in that** the rectilinear sections (9) of the first tube layer (5) are formed in a length differing from the length of the rectilinear sections (9') of the second tube layer (6).

16. Method according to any one of claims 11 to 15, **characterised in that** the first tube layer (5) and the second tube layer (6) are formed in one working step and in one plane.

17. Method according to claim 14 and claim 16, **characterised in that** in the working step a tube section (16) connecting the first tube layer (5) and the second tube layer (6) is formed with a radius of curvature which is greater than the radius of curvature of the curved sections (10, 10') of the tube loops (8, 8').

18. Refrigerating appliance, particularly cooling or freezing appliance, with an evaporator (3) according to any one of claims 1 to 10.

## Revendications

1. Condenseur de fluide frigorifique (3) pour un appareil frigorifique, qui comporte un tuyau de condenseur (4) plié pour former une couche tubulaire (5) comportant plusieurs boucles tubulaires (8), les boucles tubulaires (8) étant fixées par des entretoises (9') dans leur position les unes par rapport aux autres, **caractérisé en ce que** les entretoises (9') sont formées également par un tuyau de condenseur.

2. Condenseur (3) selon la revendication 1, **caractérisé en ce que** la couche tubulaire (5) et les entretoises (9') sont des parties d'une pièce tubulaire cohérente.

3. Condenseur (3) selon la revendication 1 ou 2, **caractérisé en ce que** les entretoises (9') sont formées par des boucles tubulaires (8') d'une autre couche tubulaire (6) du condenseur de fluide frigorifique (3).

4. Condenseur selon la revendication 3, **caractérisé en ce que** les couches tubulaires (5, 6) sont fixées les unes aux autres par soudage, en particulier soudage par points.

5. Condenseur selon la revendication 3, **caractérisé en ce que** les couches tubulaires (5, 6) sont fixées les unes aux autres par des éléments d'emboîtement (20) enfichés dessus.

6. Condenseur (3) selon la revendication 3, 4 ou 5, **caractérisé en ce que** les couches tubulaires (5, 6) sont entrelacées les unes avec les autres.

7. Condenseur (3) selon l'une quelconque des revendications 3 à 5, **caractérisé en ce que** les couches tubulaires (5, 6) s'étendent dans deux plans parallèles.

8. Condenseur (3) selon l'une quelconque des revendications 3 à 7, **caractérisé en ce qu'**une pièce tubulaire de transition (11), par laquelle les couches tubulaires (5, 6) tiennent ensemble, est disposée sur un angle du condenseur.

9. Condenseur (3) selon l'une quelconque des revendications 3 à 8, **caractérisé en ce que** chaque boucle tubulaire (8, 8') comporte deux sections (9, 9') rectilignes, qui sont reliées entre elles par une section (10, 10') incurvée.

10. Condenseur (3) selon l'une quelconque des revendications 3 à 9, **caractérisé en ce que** chaque boucle tubulaire (8, 8') d'une couche tubulaire (5, 6) est fixée sur au moins un point (14) sur l'autre couche tubulaire (6, 5).

11. Procédé pour fabriquer un condenseur (3) pour un appareil frigorifique, en particulier selon l'une quelconque des revendications 1 à 9, **caractérisé par** les étapes suivantes :
(a) formation d'une première couche tubulaire (5) par flexion multiple d'une première partie tubulaire de condenseur (41) ;
(b) formation d'une seconde couche tubulaire (6) par flexion multiple d'une seconde partie tubulaire de condenseur (42) ;
(c) pose de la première couche tubulaire (5) sur la seconde couche tubulaire (6) de telle sorte que les couches tubulaires (5, 6) se croisent en au moins un endroit (14) ;
(d) fixation des couches tubulaires (5, 6) les unes aux autres sur au moins ce point de croisement (14).

12. Procédé selon la revendication 11, **caractérisé en ce qu'**une section tubulaire (11), par laquelle les deux couches tubulaires (5, 6) tiennent ensemble, est repliée à l'étape (c) lors de la pose des couches tubulaires (5, 6) les unes sur les autres.

13. Procédé selon la revendication 11 ou 12, **caractérisé en ce que** la première couche tubulaire (5) et la seconde couche tubulaire (6) sont fabriquées d'une façon cohérente et d'une seule pièce.

14. Procédé selon l'une quelconque des revendications 11 à 13, **caractérisé en ce que** les couches tubulaires (5, 6) sont formées sous la forme d'une pluralité de boucles tubulaires (8, 8') reliées en série, chaque boucle tubulaire (8, 8') comportant deux sections (9, 9') parallèles et rectilignes, qui sont reliées les unes aux autres par une section (10, 10') incurvée.

15. Procédé selon l'une quelconque des revendications 11 à 14, **caractérisé en ce que** les sections (9) rectilignes de la première couche tubulaire (5) sont réalisées dans une longueur qui se différencie de la longueur des sections (9') rectilignes de la seconde couche tubulaire (6).

16. Procédé selon l'une quelconque des revendications 11 à 15, **caractérisé en ce que** la première couche tubulaire (5) et la seconde couche tubulaire (6) sont formées lors d'une opération et dans un plan.

17. Procédé selon la revendication 14 et la revendication 16, **caractérisé en ce que**, lors de l'opération, une section tubulaire (11) reliant la première couche tubulaire (5) et la seconde couche tubulaire (6) est formée avec un rayon de courbure, qui est supérieur au rayon de courbure des sections (10, 10') incurvées des boucles tubulaires (8, 8').

18. Appareil frigorifique, en particulier appareil réfrigérant ou de congélation, avec un condenseur (3) selon l'une quelconque des revendications 1 à 10.
